# EUROPÄISCHE PATENTSCHRIFT

(11) **EP 1 401 318 B1**
(45) Veröffentlichungstag und Bekanntmachung des Hinweises auf die Patenterteilung: **07.06.2006**
(21) Anmeldenummer: 02740713.9
(22) Anmeldetag: 12.06.2002
(51) Int. Cl.: A47L 9/00, A47L 9/32

(54) **HALTER FÜR ZUBEHÖRTEILE EINES STAUBSAUGERS**
HOLDER FOR VACUUM CLEANER ACCESSORIES
SUPPORT DESTINE A DES ACCESSOIRES D'UN ASPIRATEUR

(30) Priorität: 22.06.2001 DE 10130331
(43) Veröffentlichungstag der Anmeldung: 31.03.2004
(73) Patentinhaber: BSH Bosch und Siemens Hausgeräte GmbH, 81739 München (DE)
(72) Erfinder: KESS, Herbert, 97616 Bad Neustadt (DE)
(86) Internationale Anmeldenummer: PCT/EP2002/006461
(87) Internationale Veröffentlichungsnummer: WO 2003/000103

(56) Entgegenhaltungen:
- EP-A- 0 304 963
- WO-A-00/47101
- DE-U- 8 119 955
- PATENT ABSTRACTS OF JAPAN vol. 2000, no. 05, 14. September 2000 (2000-09-14) -& JP 2000 051124 A (SANYO ELECTRIC CO LTD), 22. Februar 2000 (2000-02-22)

## Beschreibung

Die Erfindung bezieht sich auf eine Vorrichtung zur Aufbewahrung von Zubehörteilen für einen Staubsauger, die einen mit einem Saugrohr verbindbaren sowie mit einem Staubsauger in Verbindung bringbaren Rohrgriff und einen über Befestigungsmittel mit dem Rohrgriff verbundenen Halter zur Aufnahme der Zubehörteile umfasst.

Eine derartige Vorrichtung zur Aufbewahrung von Zubehörteilen ist bereits aus der EP 0 747 000 B1 bekannt. Grundsätzlich besteht bei Staubsaugern das Problem, je nach Beschaffenheit der zu reinigenden Oberfläche einen für die Oberfläche adäquat ausgebildeten Vorsatz auf das Staubsaugerrohr zu stecken. Dementsprechend gibt es Möbelpinsel, Fugendüsen, Polsterdüsen, Bürstvorsätze und ähnliches, um eine optimale Reinigung zu erzielen. Für den Bediener besteht das Problem darin, all diese Vorsatzstücke möglichst schnell zur Hand zu haben, um leicht zwischen verschiedenen zu reinigenden Oberflächen hin- und herwechseln zu können. Dabei soll ein lästiges Verräumen der Vorsätze in dem Gehäuse des Staubsaugers selbst entfallen. Gemäß der EP 0 747 000 B1 ist bereits ein Handgriff bekannt, der aus zwei unter einem stumpfen Winkel miteinander verbundenen Rohrstücken besteht, an die ein Halter zur Aufnahme der Zubehörteile befestigt werden kann. Der Halter bildet somit eine derartige Vorrichtung zur Aufbewahrung von Zubehörteilen. Eines der beiden Rohrstücke ist mit einem Haken versehen, der mit einer entsprechenden Ausnehmung an dem Halter korrespondiert, so dass dieser mit seinem einen Ende auf den Haken aufgesteckt werden kann, während der Halter mit seinem anderen Ende mittels eines das andere Rohrstück um mehr als die Hälfte des Umfangs des anderen Rohrstücks umgreifenden Vorsprungs aufclipsbar ist.

Aus der WO 00/47101 ist ein weiterer Halter zur Aufnahme von Zubehörteilen für einen Staubsauger bekannt. Auch dieser Halter ist lösbar mit dem Rohrgriff verbunden, wozu ein Kopplungsglied dient, das an dem Halter angebracht ist. Das Kopplungsglied erstreckt sich im wesentlichen parallel zu dem Rohrgriff und umfasst ein Rückenteil, das kreisbogenförmig ausgebildet und sich an den inneren Umfang des Rohrgriffs anschmiegt.

Es ist die Aufgabe der Erfindung, eine Vorrichtung der eingangs genannten Art derart weiterzubilden, dass eine einfache und kostengünstige Unterbringung von Zubehörteilen gewährleistet ist.

Diese Aufgabe wird gemäß Patentanspruch 1 dadurch gelöst, dass der Halter wenigstens einseitig unlösbar mit dem Rohrgriff verbunden ist.

Durch die erfindungsgemäße Lösung wird eine stabile und feste Verbindung zwischen dem Halter und dem Rohrgriff geschaffen, die eine schnelle und sichere Unterbringung der Zubehörteile des Staubsaugers gewährleistet. Dabei besteht auch nicht die Gefahr, dass der Halter nach Entfernen von dem Rohrgriff verloren geht, wie es bei den bekannten Haltern möglich ist.

Bei der erfindungsgemäßen Lösung muss nur wenig Material für die Ausformung des Halters eingesetzt werden. Gleichwohl zeichnet sich dieser durch eine hohe Formstabilität aus, weil er fest mit dem Rohrgriff verbunden ist. Durch die Bildung eines von einer Hand durchgreifbaren freien Bereichs zwischen dem Rohrgriff und dem Halter wird auch eine ergonomische Benutzung des Rohrgriffs ermöglicht, wobei gleichzeitig alle Zubehörteile in unmittelbarer Nähe für den Zugriff der Bedienungsperson zur Verfügung stehen.

Mit Vorteil ist der Halter unterhalb des Rohrgriffs angeordnet.

Bevorzugt wird der Halter im wesentlichen sehnenförmig ausgebildet, während der Rohrgriff kreisbogenförmig ausgebildet ist. In diesem Fall entsteht eine besonders kompakte Anordnung von Rohrgriff und Halter.

In einer bevorzugten Ausführungsform ist der Halter im Anschluss an eine seiner Befestigungen an dem Rohrgriff hohlzylindrisch ausgebildet, so dass Zubehörteile aus einem von außen zugänglichen Teil des Halters in den hohlzylindrischen Bereich des Halters hineingeschoben werden, während die Zubehörteile in einem anderen Bereich des Halters durch eine elastisch federnd ausgebildete Wandung des Halters gehalten werden, die die Zubehörteile um mehr als die Hälfte ihres zylindrischen Umfangs umgibt.

Bevorzugt ist der Bereich an dem Halter, in dem dieser über den größten Teil seines Umfangs offen ist, so ausgebildet, dass auch das Einbringen von Zubehörteilen ermöglicht wird, die teilweise einen größeren Umfang haben als der Halter.

Nachfolgend wird die Erfindung in einem Ausführungsbeispiel anhand der Figuren näher erläutert. Diese zeigen:
- Fig. 1: einen mit einem Halter ausgestatteten Rohrgriff,
- Fig. 2: eine Anordnung mit Zubehörteilen, und
- Fig. 3: den Halter für den Rohrgriff gemäß Fig. 1.

Ein Rohrgriff 1 (Fig. 1) ist als Rohr ausgebildet und kreisbogenförmig gebogen. Es weist eine Grifffläche 2 auf. Der Rohrgriff 1 weist an seinem einen Ende einen Anschlussstutzen 3 zur Verbindung mit einem Saugschlauch und an seinem anderen Ende einen Anschlussstutzen 4 zur Verbindung mit einem Saugrohr auf. Auf der Unterseite eines zwischen dem Anschlussstutzen 4 und dem Rohrgriff 1 liegenden Bereichs 5 ist ein Halter 6 unlösbar angeschlossen. Der Halter 6 ist im wesentlichen sehnenförmig zu dem Kreisbogen des Rohrgriffs 1 angeordnet und erstreckt sich zwischen dem Bereich 5 und dem Anschlussstutzen 3. Der Halter 6 ist schellen- oder hülsenförmig ausgebildet. Im Anschluss an den Bereich 5 ist an dem Rohrgriff 1 ein zu dem Halter 6 gehöriges rohrförmiges Anschlussteil 7 vorgesehen. Das Anschlussteil 7 geht über in einen Rohrbereich 8, der auf der von dem Rohrgriff 1 abgewandten Seite derart geöffnet ist, dass eine Kombination 10 von Zubehörteilen (Fig. 2) einerseits in den Bereich 5 hineinschwenkbar und von unten in dem Bereich 8 wenigstens teilweise zugänglich ist. Dabei ist der Bereich 8 vorzugsweise so ausgebildet, dass er wenigstens teilweise mehr als die Hälfte des Umfangs der Kombination 10 der Zubehörteile umgreift. Wenigstens in dem Bereich 8 ist der Halter 6 elastisch ausgebildet, so dass die Wandung des Bereichs 8 beim Hineinschwenken oder Hineinschieben der Kombination 10 der Zubehörteile elastisch zurückweicht und, nachdem diese hineingeschoben sind, diese formschlüssig und/oder kraftschlüssig lagert.

An den Bereich 8 schließt sich ein Bereich 9 an, der einen Verbindungssteg zu dem Anschlussstutzen 3 bildet. Der Bereich 9 ist derart ausgebildet, dass ein Umgreifen der Kombination 10 der Zubehörteile von der Unterseite des Halters 6 möglich ist, so dass ein Bediener die Kombination 10 der Zubehörteile aus dem Halter 6 herausschwenken kann, wobei sich die Kombination 10 etwa um einen Drehpunkt D dreht. In diesem Bereich 9 kann der Halter 6 auch den Umfang des Halters 6 überschreitende Bauteile aufnehmen.

Anstelle einer Drehbewegung ist ein Herausnehmen der Kombination 10 aus dem Halter 6 bei einer anderen Ausführungsform durch eine rein von dem Rohrgriff 1 weggerichtete transversale Bewegung möglich, wenn der Bereich 7 nicht rohrförmig ausgebildet ist, sondern nach unten offen ist.

In einem anderen hier nicht dargestellten Ausführungsbeispiel ist der Halter 6 über seine gesamte Länge im wesentlichen stegförmig ausgebildet wie der Bereich 9 und weist mindestens eine die Kombination 10 über mehr als die Hälfte ihres Umfangs umgreifende Schelle auf, um diese zu haltern. Anstelle einer einzigen Schelle können auch mehrere Schellen vorgesehen sein.

In einem anderen, hier nicht dargestellten Ausführungsbeispiel ist ein halbrohrförmiges Unterteil an einem ebenfalls halbrohrförmigen Halter über ein Scharnier verbunden, das beispielsweise über ein Filmscharnier verschließbar ist und das die Kombination 10 aufnimmt. Der Halter ist in diesem Fall beispielsweise als Steg ausgebildet. Das Unterteil hat entweder die Länge des Halters, oder es ist kürzer. Die Kombination 10 weist einen Grundkörper 11 auf, an den eine Fugendüse 12 und eine Möbeldüse 13 oder ein hier nicht dargestellter Möbelpinsel angeschlossen sind. Die Kombination 10 ist aus der DE 101 08 639 A nach veröffentlicht bekannt.

Anstelle der Kombination 10 können auch einzelne nicht miteinander verbundene Staubsaugerzubehörteile neben- oder hintereinander in dem Halter 6 angeordnet sein. Dieser ist dann entsprechend mit Schellen und anderen Haltemitteln ausgestattet.

Durch die Erfindung wird ein schellen- oder hülsenförmiger Halter 6 mit einem partiellen Steckteil, nämlich dem Bereich 7, sowie einem Schnappteil, nämlich dem Bereich 8, zur Aufnahme einer Kombination 10 von Kleinteilen oder von einzelnen Zubehörteilen für den Staubsauger geschaffen. Der Halter 6 ist am Bogen eines Rohrgriffs 1 unverlierbar befestigt, so dass der Bediener in Handnähe sämtliche Zubehörteile zur Verfügung hat und diese leicht auswechseln kann. Die Kombination 10 der Zubehörteile wird einseitig in den Aufnahmekörper des Halters 6 eingesteckt und durch Einschwenken eingeschnappt, so dass sie nach allen Seiten fixiert ist.

## Patentansprüche

1. Vorrichtung zur Aufbewahrung von Zubehörteilen für einen Staubsauger, die einen mit einem Saugrohr verbindbaren sowie mit einem Staubsauger in Verbindung bringbaren Rohrgriff (1) und einen über Befestigungsmittel mit dem Rohrgriff (1) verbundenen Halter (6) zur Aufnahme der Zubehörteile umfasst, **dadurch gekennzeichnet, dass** der Halter (6) wenigstens einseitig unlösbar mit dem Rohrgriff (1) verbunden ist.

2. Vorrichtung nach Anspruch 1, **dadurch gekennzeichnet, dass** der Halter (6) unterhalb des Rohrgriffs (1) angeordnet ist.

3. Vorrichtung nach Anspruch 2, **dadurch gekennzeichnet, dass** der Halter (6) im wesentlichen sehnenförmig an dem kreisbogenförmig ausgebildeten Rohrgriff (1) angeordnet ist.

4. Vorrichtung nach einem der Ansprüche 1 bis 3, **dadurch gekennzeichnet, dass** der Halter (6) im Anschluss an eine seiner Befestigungen an dem Rohrgriff (1) hohlzylindrisch ausgebildet ist und dass Zubehörteile in den hohlzylindrischen Bereich des Halters (6) hineinschiebbar oder hineinschwenkbar sind.

5. Vorrichtung nach einem der Ansprüche 1 bis 4, **dadurch gekennzeichnet, dass** der Halter (6) wenigstens über einen Bereich seiner Länge auf der von dem Rohrgriff (1) abgewandten Seite elastisch federnd ausgebildet ist und die Zubehörteile über mehr als die Hälfte seines Zylinderumfangs umgibt und dass die Zubehörteile in den Halter (6) einschnappbar sind.

6. Vorrichtung nach einem der Ansprüche 1 bis 5, **dadurch gekennzeichnet, dass** der Halter (6) zur Aufnahme von den Umfang des Halters (6) überschreitenden Bauteilen wenigstens in einem Bereich über mehr als die Hälfte seines Zylinderumfangs offen ausgebildet ist.

7. Vorrichtung nach einem der Ansprüche 1 bis 3, **dadurch gekennzeichnet, dass** der Halter (6) einen Steg zwischen den Anschlussstellen, an denen er mit dem Rohrgriff (1) verbunden ist, ausbildet und dass und an dem Steg wenigstens ein Haltemittel zur Aufnahme der Zubehörteile ausgebildet ist.

## Claims

1. Device for storage of accessories for a vacuum cleaner, which device comprises a pipe grip (1), which can be connected with a suction pipe as well as brought into connection with a vacuum cleaner, and a holder (6), which is connected by way of fastening means with the pipe grip (1), for reception of the accessories, **characterised in that** the holder (6) is non-detachably connected at at least one end with the pipe grip (1).

2. Device according to claim 1, **characterised in that** the holder (6) is arranged below the pipe grip (1).

3. Device according to claim 2, **characterised in that** the holder (6) is arranged substantially chordally at the pipe grip (1) of circularly arcuate construction.

4. Device according to one of claims 1 to 3, **characterised in that** the holder (6) is constructed to be hollow cylindrical adjacent to one of its fastening points at the pipe grip (1) and that accessories can be pushed or pivoted into the hollow-cylindrical region of the holder (6).

5. Device according to one of claims 1 to 4, **characterised in that** the holder (6) is constructed to be elastically resilient at least over a region of its length on the side remote from the pipe grip (1) and encloses the accessories over more than half its cylinder circumference and that the accessories can be snap-fitted into the holder (6).

6. Device according to one of claims 1 to 5, **characterised in that** the holder (6) is formed at least in a region to be open over more than half its cylinder circumference for reception of components exceeding the circumference of the holder (6).

7. Device according to one of claims 1 to 3, **characterised in that** at the holder (6) forms a web between the connecting points at which it is connected with the pipe grip (1) and that at least one holding means for reception of the accessories is formed at the web.

## Revendications

1. Dispositif pour ranger des accessoires pour un aspirateur, comprenant une poignée tubulaire (1) pouvant être reliée à un tuyau d'aspiration et pouvant être accouplée à un aspirateur et un support (6) servant à recevoir les accessoires qui est relié à la poignée tubulaire (1) par le biais de moyens de fixation, **caractérisé en ce que** le support (6) est relié à la poignée tubulaire (1) de manière indétachable au moins sur un côté.

2. Dispositif selon la revendication 1, **caractérisé en ce que** le support (6) est situé au-dessous de la poignée tubulaire (1).

3. Dispositif selon la revendication 2, **caractérisé en ce que** le support (6) est disposé essentiellement de manière à former une corde au niveau de la poignée tubulaire (1) exécutée de manière à avoir la forme d'un arc.

4. Dispositif selon l'une des revendications 1 à 3, **caractérisé en ce que** le support (6) est exécuté en cylindre creux à la suite d'une de ses fixations sur la poignée tubulaire (1) et **en ce que** l'on peut introduire des accessoires dans la zone cylindrique creuse du support (6) en les poussant ou en les faisant pivoter.

5. Dispositif selon l'une des revendications 1 à 4, **caractérisé en ce que** le support (6) est exécuté de manière élastique au moins sur une zone de sa longueur sur le côté éloigné de la poignée tubulaire (1) et entoure les accessoires sur plus de la moitié de sa circonférence cylindrique, et **en ce que** les accessoires peuvent être emboîtés dans le support (6).

6. Dispositif selon l'une des revendications 1 à 5, **caractérisé en ce que** le support (6) est exécuté de manière à être ouvert sur plus de la moitié de sa circonférence cylindrique, au moins dans une zone, pour recevoir des éléments dépassant la circonférence du support (6).

7. Dispositif selon l'une des revendications 1 à 3, **caractérisé en ce que** le support (6) forme une traverse entre les points de jonction au niveau desquels il est relié à la poignée tubulaire (1) et **en ce que** la traverse est pourvue d'au moins un moyen de retenue pour recevoir les accessoires.
